# EUROPÄISCHE PATENTSCHRIFT

(11) **EP 1 626 122 B1**
(45) Veröffentlichungstag und Bekanntmachung des Hinweises auf die Patenterteilung: **14.07.2010**
(21) Anmeldenummer: 05109471.2
(22) Anmeldetag: 27.05.2002
(51) Int. Cl.: D21F 11/00, D21F 11/14

(54) **Verfahren und Vorrichtung zur Herstellung einer mit einer dreidimensionalen Oberflächenstruktur versehenen Faserstoffbahn**
Method and device for producing a fibre strip provided with a three-dimensional surface structure
Procédé et dispositif pour produire une bande de matière fibreuse pourvue d'une structure superficielle tridimensionelle

(30) Priorität: 20.06.2001 DE 10129613
(43) Veröffentlichungstag der Anmeldung: 15.02.2006
(62) Teilanmeldung aus: 02758205.5
(73) Patentinhaber: Voith Patent GmbH, 89522 Heidenheim (DE)
(72) Erfinder: Scherb, Thomas, Jd. Morumbi, 05707-001, Sao Paulo - SP (BR); Herman, Jeffrey, BALA CYNWYD, PA 19400 Pennsylvania (US); Schmidt-Hebbel, Harald, 06428 BARUERI (BR)
(74) Vertreter: Kunze, Klaus

(56) Entgegenhaltungen:
- WO-A-00/19014
- WO-A-93/00475
- WO-A-99/47749
- DE-A1- 19 946 972
- GB-A- 2 006 296
- US-A- 4 102 737
- US-A- 6 103 062
- US-B1- 6 190 506

## Beschreibung

Die Erfindung betrifft ein Verfahren sowie eine Vorrichtung zur Herstellung einer mit einer dreidimensionalen Oberflächenstruktur versehenen Faserstoffbahn, insbesondere Tissue- oder Hygienebahn.

Das Einprägen einer dreidimensionalen Struktur in die Oberfläche einer Papierbahn, insbesondere einer Tissuebahn insbesondere von Hand-Tissue, ist bekannt (siehe beispielsweise WO 99/47749, WO 01/18307). Ferner ist bekannt, daß durch eine sogenannte Durchströmungstrocknung (TAD = Through Air Drying) eine sehr gute Papierqualität erreichbar ist. Von Nachteil ist jedoch, daß der Einsatz von TAD-Trocknern sehr aufwendig und entsprechend teuer ist.

Ziel der Erfindung ist es, ein verbessertes Verfahren sowie eine verbesserte Vorrichtung der eingangs genannten Art anzugeben, mit denen insbesondere auch ohne den Einsatz einer größeren TAD-Trocknungseinrichtung auf wirtschaftliche und entsprechend kostengünstige Weise eine hohe Qualität des Endproduktes erreichbar ist. Dabei soll insbesondere hinsichtlich des Wasserrückhaltevermögens, der Wassraufnahmegeschwindigkeit, des Volumens (bulk) usw. eine entsprechende Qualität erreicht werden.

Die WO 93/00475 und die WO 00/19014 beschreiben ein Verfahren zur Herstellung von Tissuepapier, bei dem die Tissuebahn auf ein Prägesieb gepresst wird und anschließend mittels Luftströmung in Richtung des Prägesiebs in einem TAD Prozess getrocknet wird.

Die US 6,103,062 beschreibt ein Verfahren zur Herstellung von Tissuepapier, bei dem das Tissuepapier vor dem Yankee Trockenzylinder mittels einer Schuhpresse auf ein Prägeband gepresst wird. Gemäß dieser Druckschrift wird die Tissuebahn in der Schuhpresse ferner entwässert, wobei beidseitig der Tissuebahn ein Pressfilz mit Kapillarwirkung angeordnet ist.

Die WO 99/47749 zeigt ein Verfahren zur Herstellung von Tissuepapier, bei dem die Tissuebahn auf einem Prägeband zusammen mit einem Filz durch einen zwischen einer Walze und einem Yankee-Zylinder gebildeten Pressnip geführt wird.

Die US 4,102,737 lehrt eine Maschine zur Herstellung von Tissuepapier, bei der die Tissuebahn auf einem Prägeband mittels eines TAD-Prozesses getrocknet wird.

Erfindungsgemäß wird diese Aufgabe gelöst durch ein Verfahren zur Herstellung einer mit einer dreidimensionalen Oberflächenstruktur versehenen Faserstoffbahn, insbesondere Tissue- oder Hygienebahn, bei dem die Faserstoffbahn bei einem Trockengehalt < 35 % mittels eines ersten Druckfeldes auf ein Prägeband gedrückt, z.B. gesaugt, und dadurch vorgeprägt und anschließend zur weiteren Entwässerung und Trocknung mittels eines weiteren Druckfeldes ein weiteres Mal auf ein Prägeband gedrückt wird, um die dreidimensionale Oberflächenstruktur und Festigkeit zu fixieren und zur Entwässerung der Bahn wenigstens eine feinporige Bespannung mit Kapillar-Effekt verwendet wird, die eine Bespannung mit geschäumter Schicht ist, wobei die Bespannung mit geschäumter Schicht zusammen mit einem Prägeband und dazwischen liegender Faserstoffbahn um eine Saugwalze geführt und die Bespannung mit einer Saugwalze in Kontakt ist.

Aufgrund dieser Ausgestaltung wird in der betreffenden Faserstoffbahn, d.h. insbesondere der betreffenden Papier-, Tissue- oder Hygienebahn, eine nachhaltige dreidimensionale Oberflächenstruktur erzeugt, die auch noch nach dem Trocknungsprozeß in der gewünschten Weise in der Bahn, d.h. beispielsweise in dem Papier, vorhanden ist. Des weiteren wird zur Entwässerung die Kapillarwirkung ausgenutzt um den gewünschten Trockengehalt zu erhalten. Der Einsatz eines aufwendigen und entsprechend teuren TAD-Verfahrens ist nicht mehr erforderlich. Auch ohne eine solche TAD-Trocknungseinrichtung kann nunmehr insbesondere eine nachhaltige Oberflächenstruktur beispielsweise einer Tissue- oder Hygienebahn nach dem Formierbereich oder Formierzone erzeugt werden.

Als Präge- oder Strukturband ("imprinting fabric", "structured fabric") wird vorzugsweise ein Prägesieb oder eine Prägemembran verwendet.

Im allgemeinen wird die Faserstoffbahn nach dem Formierbereich vorgeprägt.

Gemäß einer bevorzugten Ausgestaltung wird zumindest das erste Druckfeld mittels eines auf der von der Faserstoffbahn abgewandten Seite des Prägebandes angeordneten Saugelements erzeugt, um die Faserstoffbahn in die Oberflächenstruktur des Prägebandes zu saugen. Dabei kann als Saugelement insbesondere ein sogenannter Naßsauger verwendet werden.

Von Vorteil ist auch, wenn die Faserstoffbahn in dem weiteren Druckfeld sanft, d.h. vorzugsweise über eine in Bahnlaufrichtung verlängerte Strecke hinweg, gepreßt wird.

Das weitere Druckfeld wird vorzugsweise mittels eines Preßnips erzeugt. Um ein möglichst sanftes Pressen der Bahn zu bewerkstelligen, kann dieser Preßnip beispielsweise zwischen einem Trockenzylinder und einem Gegenelement erzeugt werden, wobei die durch den Preßnip geführte Faserstoffbahn in Kontakt mit der Oberfläche des Trockenzylinders ist und mit ihrer anderen Seite am Prägeband anliegt. Als Trockenzylinder kann insbesondere ein sogenannter Yankee-Zylinder verwendet werden. Als mit dem Trockenzylinder zusammenwirkendes Gegenelement kann insbesondere eine Schuhpreßeinheit verwendet werden, die ein im Bereich des Preßnips über einen Preßschuh geführtes flexibles Band umfaßt. Dabei wird als Schuhpreßeinheit vorzugsweise eine mit einem flexiblen Walzenmantel versehene Schuhpreßwalze verwendet.

Vorteilhafterweise wird ein innerhalb der Schlaufe des Prägebandes vorgesehenes, vorzugsweise weiches Band, insbesondere Filz, durch den das weitere Druckfeld erzeugenden Preßnip geführt. Bei dem weichen Filz kann es sich beispielsweise um einen Filz mit geschäumter Schicht handeln, die, wie weiter unten noch näher erläutert wird, aufgrund ihrer Kapillarwirkung zur Entwässerung der Faserstoffbahn beiträgt (capillary fabric).

Eine bevorzugte praktische Ausgestaltung des erfindungsgemäßen Verfahrens zeichnet sich dadurch aus, daß die vorgeprägte Faserstoffbahn auf dem Trockenzylinder bzw. Yankee-Zylinder getrocknet, die Faserstoffbahn gekreppt und/oder die Faserstoffbahn anschließend aufgewickelt wird.

Gemäß einer bevorzugten Ausgestaltung des erfindungsgemäßen Verfahrens wird der Trockengehalt, bei dem die Faserstoffbahn vorgeprägt wird, und/oder der Trockengehalt, bei dem die dreidimensionale Oberflächenstruktur fixiert wird, jeweils < 35 %, insbesondere < 30 % und vorzugsweise < 25 % gewählt. Damit wird u.a. das Wasserrückhaltevermögen und das Volumen nachhaltig erhöht, was bedeutet, daß auch beim Gebrauch des Endproduktes, beispielsweise einer betreffenden Tissue- oder Hygienebahn, die gewünschte Prägung noch vorhanden ist. Insbesondere der Vorteil eines höheren Wasserrückhaltevermögens für Handtuch-Tissue (towel paper) kommt also auch noch beim Gebrauch des betreffenden Endproduktes zur Geltung.

Gemäß einer bevorzugten praktischen Ausgestaltung des erfindungsgemäßen Verfahrens wird zwischen dem das erste Druckfeld erzeugenden Saugelement und dem das weitere Druckfeld erzeugenden Preßnip eine besaugte Einrichtung verwendet und die Faserstoffbahn zusammen mit einem Prägeband sowohl über die besaugte Einrichtung als auch durch den Preßnip geführt. Dabei ist es von Vorteil, wenn die besaugte Einrichtung eine gekrümmte Fläche besitzt und die Faserstoffbahn und das Prägeband über diese gekrümmte Fläche geführt werden. Als besaugte Einrichtung kann beispielsweise eine Saugwalze verwendet werden.

Der Filz wird zweckmäßigerweise zwischen dem Prägeband und dem flexiblen Band der Schuhpreßeinheit durch den Preßnip geführt.

In bestimmten Fällen ist es von Vorteil, wenn der insbesondere weiche Filz auch über die besaugte Einrichtung geführt wird. Da hier die Saugwirkung der besaugten Einrichtung entsprechend reduziert wird, wird dieser vorzugsweise eine unter Überdruck stehende Haube zugeordnet, um die Unterdruckwirkung der besaugten Einrichtung zu unterstützen.

Weitere Vorteile ergeben sich aus der relativ langen gemeinsamen Führung von Filz und Prägeband, da über eine längere Strecke hinweg die Kapillarwirkung des Filzes zur Entwässerung der Faserstoffbahn ausgenutzt wird.

Der Filz kann beispielsweise mittels einer Saugeinrichtung, insbesondere mittels eines Saugkastens, konditioniert werden, bevor er mit dem die Faserstoffbahn tragenden Prägeband zusammengeführt wird. Durch eine entsprechende Konditionierung kann insbesondere der Trockengehalt des Filzes erhöht und der Filz gereinigt werden.

Das Prägeband kann insbesondere vor der besaugten Einrichtung, d.h. beispielsweise der Saugwalze, über das Saugelement bzw. den Naßsauger geführt werden, um die Faserstoffbahn in die dreidimensionale Oberflächenstruktur des Prägebandes zu saugen und damit dem Band diese Struktur aufzuprägen. Gleichzeitig bringt das betreffende Saugelement eine entsprechende Trockengehaltssteigerung mit sich.

Gemäß einer anderen zweckmäßigen Ausgestaltung des erfindungsgemäßen Verfahrens wird der Filz erst nach der besaugten Einrichtung mit dem die Faserstoffbahn tragenden Prägeband zusammengeführt. Die besaugte Einrichtung ist in diesem Fall also nicht vom Filz umschlungen, wodurch der Saugeffekt dieser Einrichtung erhöht und entsprechend der Trockengehalt gesteigert wird. Der Naßprägeeffekt (wet molding effect) bleibt durch die schonendere Entwässerung durch die sogenannte TissueFlex erhalten, die im Vergleich zu einer Schuhpreßwalze bei kleinerem Druck und längerer Verweilzeit arbeitet.

Von Vorteil ist auch, wenn die in Bahnlaufrichtung betrachtete Länge des Preßnips der den Trockenzylinder und die Schuhpreßeinheit umfassenden Schuhpresse größer als ein Wert von etwa 80 mm gewählt und die Schuhpresse so ausgelegt wird, daß sich über die Preßniplänge ein Druckprofil mit einem maximalen Preßdruck ergibt, der kleiner oder gleich einem Wert von etwa 2,5 MPa ist. Damit ist ein sanftes Pressen gewährleistet, mit dem vermieden wird, daß die erzeugte Struktur in der Faserstoffbahn, z.B. Tissue- oder Hygienebahn, wieder herausgeplättet wird.

Wie bereits erwähnt, kann zwischen dem das erste Druckfeld erzeugenden Saugelement und dem Preßnip beispielsweise eine Saugwalze eingesetzt werden, der vorzugsweise eine Druckhaube zugeordnet ist.

Gemäß einer bevorzugten praktischen Ausgestaltung des erfindungsgemäßen Verfahrens wird im Formierbereich wenigstens ein Entwässerungssieb mit zonal unterschiedlicher Siebdurchlässigkeit verwendet. Das betreffende Entwässerungssieb kann insbesondere als Außensieb vorgesehen sein. Eine entsprechende Ausgestaltung des Verfahrens ist insbesondere bei der Herstellung von Handtuch-Tissue (towel tissue) von Vorteil. Das Sieb erzeugt eine feine Struktur, die die Wasseraufnahmegeschwindigkeit erhöht und in Verbindung mit der erfindungsgemäßen Prägung ein erhöhtes Wasserrückhaltevermögen mit sich bringt.

In bestimmten Fällen ist es von Vorteil, wenn ein Former mit zwei umlaufenden Entwässerungsbändern verwendet wird, die unter Bildung eines Stoffeinlaufspaltes zusammenlaufen und über ein Formierelement wie insbesondere eine Formierwalze geführt sind, und als nicht mit dem Formierelement in Kontakt tretendes Außenband und/oder als Innenband ein Entwässerungssieb mit zonal unterschiedlicher Siebdurchlässigkeit verwendet wird. Dabei kann beispielsweise als Innenband ein Prägeband und vorzugsweise als Außenband ein Entwässerungssieb mit zonal unterschiedlicher Siebdurchlässigkeit verwendet werden. Es ist beispielsweise auch möglich, daß die Faserstoffbahn durch ein Prägeband vorzugsweise von dem Innenband übernommen wird.

Beim Naßprägen in einer mit einem Prägeband versehenen Tissue-Maschine geht es insbesondere auch darum, den gewünschten Trockengehalt zu erzielen. Die Bahn kann mittels des Prägebandes beispielsweise mittels eines Saugkastens vor der Presse naßgeprägt werden. Um nun zu vermeiden, daß die dreidimensionale Oberflächenstruktur, die durch die Naßprägung im Bereich des Naßsaugers (wet suction box) vorgeprägt wurde, durch einen kurzzeitigen hohen Druck im Preßnip wieder zerstört wird, wie dies bei einer herkömmlichen Saugpreßwalze der Fall ist, wird gemäß einer vorteilhaften praktischen Ausgestaltung des erfindungsgemäßen Verfahrens durch den Preßnip ein Prägeband, z.B. Prägesieb oder Prägemembran, geführt, das so strukturiert ist, daß sich für dieses Prägeband ein im Vergleich zum Flächenanteil an zurückgesetzten Zonen bzw. Löchern kleinerer Flächenanteil an erhabenen bzw. geschlossenen Zonen ergibt und entsprechend in dem Preßnip ein kleinerer Flächenanteil der Faserstoffbahn gepreßt wird. Der kleinere Flächenanteil an erhabenen bzw. geschlossenen Zonen ergibt die Bahnbereiche hoher Dichte für die Festigkeit, während der größere Flächenanteil an zurückgesetzten Zonen bzw. Löchern, der zumindest im wesentlichen ungepreßt bleibt, die gewünschte Wasseraufnahmefähigkeit und das gewünschte Volumen erbringt, wie sie bisher nur durch eine aufwendige und teure Durchströmungs- oder TAD-Trocknung erreicht wurden.

Dabei kann vorteilhafterweise ein Prägeband verwendet werden, bei dem der Flächenanteil an erhabenen bzw. geschlossenen Zonen ≤ 40 % ist und vorzugsweise in einem Bereich von etwa 25 bis etwa 30 % liegt.

Zweckmäßigerweise wird ein Prägeband verwendet, bei dem sich die erhabenen Zonen und die zurückgesetzten Zonen durch Kröpfungen, d.h. durch Kreuzungspunkte aus Schuß- und Kettfäden, eines Siebgewebes ergeben. Wie bereits erwähnt kann beispielsweise auch eine Prägemembran verwendet werden, bei sich die erhabenen und zurückgesetzten Zonen durch die Löcher ergeben. In diesem Fall ist von Vorteil, daß 100 % von der Fläche um die Löcher gepreßt wird und sich eine höhere Festigkeit ergibt.

Das betreffende Prägeband kann zusammen mit der Faserstoffbahn beispielsweise wieder über einen Trockenzylinder, insbesondere Yankee-Zylinder geführt werden. Als mit dem Trockenzylinder zusammenwirkendes Gegenelement kann insbesondere wieder eine Schuhpreßeinheit eingesetzt werden. Auch die in Bahnlaufrichtung betrachtete Länge des Preßnips sowie das sich über die Preßniplänge ergebende Druckprofil können insbesondere wieder so gewählt werden, wie dies zuvor angegeben wurde.

Es hat sich gezeigt, daß mit dem erfindungsgemäßen Verfahren eine um 50% höhere Wasseraufnahmefähigkeit (g H20/g Fasern) und ein um 100% höheres Volumen (cm³/g) bei gleicher Zugfestigkeit bei einem Einsatz eines Prägebandes anstelle eines herkömmlichen Filzes im Preßnip vor der Kreppung erreicht werden kann.

Durch Kreppen der Bahn kann die Wasseraufnahmefähigkeit um 50% verbessert werden, und unter Berücksichtigung dieses Umstandes kann eine Wasseraufnahmefähigkeit von TAD-Handtuch-Qualität erreicht werden.

Die WO 93/00475 und die WO 00/19014 beschreiben ein Verfahren zur Herstellung von Tissuepapier, bei dem die Tissuebahn auf ein Prägesieb gepresst wird und anschließend mittels Luftströmung in Richtung des Prägesiebs in einem TAD Prozess getrocknet wird.

Die US 6,103,062 beschreibt ein Verfahren zur Herstellung von Tissuepapier, bei dem das Tissuepapier vor dem Yankee Trockenzylinder mittels einer Schuhpresse auf ein Prägeband gepresst wird. Gemäß dieser Druckschrift wird die Tissuebahn in der Schuhpresse ferner entwässert, wobei beidseitig der Tissuebahn ein Pressfilz mit Kapillarwirkung angeordnet ist.

Die WO 99/47749 zeigt ein Verfahren zur Herstellung von Tissuepapier, bei dem die Tissuebahn auf einem Prägeband zusammen mit einem Filz durch einen zwischen einer Walze und einem Yankee-Zylinder gebildeten Pressnip geführt wird.

Die US 4,102,737 lehrt eine Maschine zur Herstellung von Tissuepapier, bei der die Tissuebahn auf einem Prägeband mittels eines TAD-Prozesses getrocknet wird.

Die Bespannung mit geschäumter Schicht kann beispielsweise eine Saugwalze mit einem Durchmesser von z.B. etwa 2 bis 3 m oder mehrere Saugwalzen mit kleinerem Durchmesser, vorzugsweise zwei Saugwalzen mit einem Durchmesser von beispielsweise jeweils etwa 2 m, umschlingen. Die Verweilzeit der Bahn im Bereich der Saugwalze bzw. den Saugwalzen soll zweckmäßigerweise größer als etwa 0,15 s und kleiner als etwa 0,40 s sein.

Die betreffende Saugwalze kann auf deren Unterseite z.B. mit Vakuum beaufschlagt werden, oder es kann eine Saugsalze mit zugeordnetem Siphonabzug verwendet werden. Insbesondere bei einem geringeren Durchmesser kann das Wasser beispielsweise auch durch Zentrifugalkraft in eine Rinne abgeschleudert werden.

Eine Entwässerung unter Ausnutzung der Kapillarwirkung ist zwar bereits in der US 5 701 682 beschrieben. Das betreffende Kapillarelement ist hier jedoch Teil der Saugwalze.

Trotz der Ausnutzung der Kapillarwirkung zur Entwässerung kann der besaugten Einrichtung insbesondere wieder eine unter Überdruck stehende Haube zugeordnet werden, um die Unterdruckwirkung der besaugten Einrichtung zu unterstützen.

Gemäß einer weiteren bevorzugten Ausgestaltung des erfindungsgemäßen Verfahrens wird die Faserstoffbahn zum Austreiben von Wasser mittels Gasdruck zusammen mit einem Prägeband wenigstens einmal, vorzugsweise zweimal, durch einen Druckraum geführt, der von wenigstens vier parallel angeordneten Walzen begrenzt und in den ein Druckgas eingeleitet wird. Dabei wird die Faserstoffbahn vorzugsweise zusammen mit dem Prägeband und einer Membran durch den Druckraum geführt. Das Grundprinzip einer solchen Verdrängungspresse, bei der das Wasser in der Faserstoffbahn durch Luft verdrängt wird, ist beispielsweise in der DE 19946972 beschrieben.

Bevorzugte Ausführungsformen der erfindungsgemäßen Vorrichtung sind in den Unteransprüchen angegeben.

Die Erfindung kann insbesondere bei Crescent-Formern, DuoFormern, C-Wrap-Formern, S-Wrap-Formern sowie bei der Herstellung von mehrschichtigem und mehrlagigem Tissue angewendet werden.

Die Erfindung wird im folgenden anhand von Ausführungsbeispielen unter Bezugnahme auf die Zeichnung näher erläutert; in dieser zeigen:
- Fig. 1: eine schematische Teildarstellung einer Vorrichtung zur Herstellung einer mit einer dreidimensionalen Oberflächenstruktur versehenen Faserstoffbahn,
- Fig. 2: eine schematische Teildarstellung einer abgewandelten Ausführungsform der Vorrichtung, bei der der Filz nicht über die besaugte Einrichtung geführt ist,
- Fig. 3: eine schematische Teildarstellung einer Ausführungsform einer Vorrichtung zur Herstellung einer mit einer dreidimensionalen Oberflächenstruktur versehenen Faserstoffbahn, bei der zusätzlich eine Entwässerungsvorrichtung vorgesehen ist, in der zur Entwässerung die Kapillarwirkung eines Filzes mit geschäumter Schicht ausgenutzt wird,
- Fig. 4: eine schematische Teildarstellung einer weiteren Ausführungsform einer Vorrichtung zur Herstellung einer mit einer dreidimensionalen Oberflächenstruktur versehenen Faserstoffbahn, bei der zusätzlich eine Entwässerungsvorrichtung vorgesehen ist, in der zur Entwässerung die Kapillarwirkung eines Filzes mit geschäumter Schicht ausgenutzt wird,
- Fig. 5: eine schematische Teildarstellung einer Ausführungsform einer Vorrichtung zur Herstellung einer mit einer dreidimensionalen Oberflächenstruktur versehenen Faserstoffbahn, bei der zusätzlich eine Verdrängungspresse vorgesehen ist,
- Fig. 6: eine schematische Teildarstellung eines Prägebandes mit einem im Vergleich zum Flächenanteil an zurückgesetzten Zonen kleineren Flächenanteil an erhabenen Zonen und

- Fig. 7: einen schematischen Schnitt durch einen Preßnip, durch den das in der Fig. 6 dargestellte Prägeband zusammen mit der Faserstoffbahn und einem vorzugsweise weichen Filz hindurchgeführt ist.

Fig. 1 zeigt in schematischer Teildarstellung eine Vorrichtung 10 zur Herstellung einer mit einer dreidimensionalen Oberflächenstruktur versehenen Faserstoffbahn 12 (vgl. auch Fig. 7), bei der es sich insbesondere um eine Papierbahn und vorzugsweise um eine Tissue- oder Hygienebahn handeln kann.

Die Faserstoffbahn 12 wird bei einem Trockengehalt < 35 % mittels eines ersten Druckfeldes I auf ein Präge- oder Strukturband 14 gedrückt, z.B. gesaugt, und dadurch vorgeprägt und anschließend zur weiteren Entwässerung und Trocknung mittels eines weiteren Druckfeldes II ein weiteres Mal auf das Prägeband 14 gedrückt, um die dreidimensionale Oberflächenstruktur und Festigkeit zu fixieren. Dabei kann als Prägeband 14 insbesondere ein Prägesieb vorgesehen sein.

Bei dem vorliegenden Ausführungsbeispiel ist zum Prägen und zum Fixieren der Oberflächenstruktur dasselbe Prägeband 14 vorgesehen.

Das erste Druckfeld I wird mittels eines auf der von der Faserstoffbahn 12 abgewandten Seite des Prägebandes 14 angeordneten Saugelements 16 erzeugt, wodurch die Faserstoffbahn 12 in die Oberflächenstruktur des Prägebandes 14 gesaugt wird. Das Saugelement 16 kann insbesondere als Saugkasten oder Naßsauger vorgesehen sein.

In dem weiteren Druckfeld II wird die Faserstoffbahn 12 vorzugsweise sanft, d.h. insbesondere über eine in Bahnlaufrichtung L verlängerte Strecke hinweg, gepreßt. Dabei kann das weitere Druckfeld II insbesondere mittels eines Preßnips 18 erzeugt werden, der zwischen einem Trockenzylinder 20 und einem Gegenelement 22 gebildet ist. Die durch den Preßnip 18 geführte Faserstoffbahn 12 ist hierbei in Kontakt mit der Oberfläche 20' des Trockenzylinders 20. Mit ihrer anderen Seite liegt sie am Prägeband 14 an.

Als Trockenzylinder 20 kann insbesondere ein Yankee-Zylinder vorgesehen sein.

Als mit dem Trockenzylinder 20 zusammenwirkendes Gegenelement ist vorzugsweise eine Schuhpreßeinheit 22 vorgesehen, die ein im Bereich des Preßnips 18 über einen Preßschuh 24 geführtes flexibles Band 26 umfaßt. Beim vorliegenden Ausführungsbeispiel ist als Schuhpreßeinheit 22 eine mit einem flexiblen Walzenmantel 26 versehene Schuhpreßwalze vorgesehen.

Es ergibt sich somit ein in Bahnlaufrichtung L verlängerter Preßnip 18, wodurch eine relativ sanfte Pressung der Faserstoffbahn 12 erreicht wird.

Innerhalb der Schlaufe des Prägebandes 14 kann ein vorzugsweise weiches Band 28 (capillary fabric), insbesondere ein weicher Filz oder ein weicher Schaumfilz, durch den Preßnip 18 geführt sein. Dieses weiche Band 28 läuft also zwischen dem Prägeband 14 und dem flexiblen Band 26 der Schuhpreßeinheit 22.

Die Faserstoffbahn 12 kann auf dem Trockenzylinder 20, d.h. beispielsweise auf einem Yankee-Zylinder, getrocknet werden. Zudem kann die Faserstoffbahn 12 gekreppt werden. Schließlich kann die Bahn 12 durch entsprechende Mittel aufgewickelt werden.

Der Trockengehalt, bei dem die Faserstoffbahn 12 vorgeprägt wird, und/oder der Trockengehalt, bei dem die dreidimensionale Oberflächenstruktur fixiert wird, ist, wie bereits erwähnt, < 35 %, und kann insbesondere < 30 % und vorzugsweise < 25 % sein.

Zwischen dem Saugelement 16 und dem Preßnip 18 ist eine besaugte Einrichtung 30 vorgesehen, bei der es sich insbesondere um eine Saugwalze handeln kann. Die Faserstoffbahn 12 ist zusammen mit dem Prägeband 14 sowohl über die besaugte Einrichtung 30 als auch durch den Preßnip 18 geführt. Der Filz 28 ist zwischen dem Prägeband 14 und dem flexiblen Band 26 der Schuhpreßeinheit 22 durch den Preßnip 18 geführt.

Beim vorliegenden Ausführungsbeispiel ist der Filz 28 nicht nur durch den Preßnip 18, sondern auch über die besaugte Einrichtung 30 geführt. Da die Saugwi r-kung der Einrichtung 30 durch den Widerstand des Filzes 28 reduziert wird, kann der besaugten Einrichtung 30 eine unter Überdruck stehende Haube zugeordnet sein, um die Unterdruckwirkung der besaugten Einrichtung 30 zu unterstützen.

Zur Konditionierung des Filzes 28 kann eine Saugeinrichtung 32 wie insbesondere ein Saugkasten oder dergleichen vorgesehen sein. Wie anhand der Fig. 1 zu erkennen ist, ist diese der Filzkonditionierung dienende Saugeinrichtung 32 vor der besaugten Einrichtung 30 angeordnet, in deren Bereich der Filz 28 mit dem die Faserstoffbahn 12 tragenden Prägeband 14 zusammengeführt wird. Dabei ist die Saugeinrichtung 32 vorzugsweise vor (Darstellung in durchgezogenen Linien) einer unteren Umlenkwalze 72 angeordnet. Grundsätzlich ist jedoch auch eine Anordnung hinter dieser unteren Umlenkwalze 72 möglich (gestrichelte Darstellung 32').

Durch die relativ lange gemeinsame Führung von Filz 28 und Prägeband 14 wird durch die Kapillarwirkung des Filzes 28 der Faserstoffbahn 12 über eine längere Strecke hinweg Wasser entzogen. Zuvor wird der Filz 28 über die Saugeinrichtung 32 konditioniert, wodurch dessen Trockengehalt erhöht und der Filz gereinigt wird.

Vor der besaugten Einrichtung 30 wird das Prägeband 14 über das Saugelement 16 geführt, was außer einer Trockengehaltssteigerung eine Vorprägung der Faserstoffbahn 12 bewirkt. Diese wird in die dreidimensionale Oberflächenstruktur des Prägebandes bzw. -siebes 14 gesaugt, wodurch der Bahn die Struktur aufgeprägt wird.

Die in der Fig. 2 dargestellte Ausführungsform unterscheidet sich von der gemäß Fig. 1 im wesentlichen nur dadurch, daß der Filz 28 erst nach der besaugten Ei n-richtung 30 mit dem die Faserstoffbahn 12 tragenden Prägeband 14 zusammengeführt wird. Die besaugte Einrichtung 30 wird also in diesem Fall nicht vom Filz 28 umschlungen, wodurch deren Saugeffekt erhöht und entsprechend der Trockengehalt gesteigert wird. Der Naßprägeeffekt bleibt durch die relativ schonende Entwässerung der TissueFlex erhalten, bei der der Druck im Gegensatz zu einer herkömmlichen Schuhpresse geringer ist.

Im übrigen kann diese Ausführungsform zumindest im wesentlichen so wie die gemäß Fig. 1 ausgelegt sein. So ist auch hier die Saugeinrichtung 32 vorzugsweise wieder vor (Darstellung in durchgezogenen Linien) der unteren Umlenkwalze 72 angeordnet, wobei grundsätzlich jedoch auch wieder eine Anordnung hinter dieser unteren Umlenkwalze 72 möglich ist (gestrichelte Darstellung 32').

Fig. 3 zeigt in schematischer Teildarstellung eine Ausführungsform, bei der zusätzlich eine Entwässerungsvorrichtung 34 vorgesehen ist, in der zur Entwässerung die Kapillarwirkung eines Filzes 36 mit geschäumter Schicht ausgenutzt wird. Dabei kann die Schaumstoffbeschichtung insbesondere so gewählt sein, daß sich Poren in einem Bereich von etwa 3 bis etwa 6 µm ergeben.

Im vorliegenden Fall ist der Filz 36 mit geschäumter Schicht zusammen mit einem Prägeband 14 und dazwischen liegender Faserstoffbahn 12 um eine größere Saugwalze 38 geführt, wobei der Filz 36 vorzugsweise mit der Saugwalze 38 in Kontakt ist. Die von dem Filz 36 geschäumte Schicht umschlungene Saugwalze 38 kann beispielsweise einen Durchmesser von etwa 2 bis etwa 3 m besitzen. Die Saugwalze 38 kann auf deren Unterseite mit Vakuum beaufschlagbar sein. Grundsätzlich kann der Saugwalze 38 auch ein Siphonabzug zugeordnet sein. Die betreffenden Mittel sind in der Fig.3 mit "40" bezeichnet.

Im Formierbereich kann wenigstens ein Entwässerungssieb mit zonal unterschiedlicher Siebdurchlässigkeit vorgesehen sein.

Im vorliegenden Fall ist ein Former mit zwei umlaufenden Entwässerungsbändern 14, 42 vorgesehen, wobei das Innenband 14 gleichzeitig als Prägeband dient. Die beiden Entwässerungsbänder 14, 42 laufen unter Bildung eines Stoffeinlaufspaltes 44 zusammen und sind über ein For- mi erelement 46 wie insbesondere eine Formierwalze geführt.

Im vorliegenden Fall wird das Prägeband 14 durch das mit dem Formier- element 46 in Kontakt tretende Innenband des Formers gebildet. Das nicht mit dem Formierelement 46 in Kontakt tretende Außenband 42 kann insbesondere als Entwässerungssieb mit zonal unterschiedlicher Siebdurchlässigkeit vorgesehen sein.

Mittels eines Stoffauflaufs 48 wird die Faserstoffsuspension in den Stoffeinlaufspalt 44 eingebracht. Hinter dem Formierelement 46 ist ein Pickup- oder Trennelement 50 vorgesehen, durch das die Bahn bei der Trennung vom Entwässerungsband 42 auf dem Prägeband 14 gehalten wird. Vorzugsweise vor der Ei n-richtung 34 mit Kapillarwirkung ist wieder ein Saugelement 16 (durchgezogene Darstellung) vorgesehen, durch das die Faserstoffbahn 12 auf das Prägeband 14 gedrückt wird. Dieses Saugelement kann jedoch auch zwischen der Einrichtung 34 mit Kapillarwirkung und der besaugten Einrichtung bzw. Saugwalze 30 angeordnet sein (gestrichelte Darstellung 16').

Zusammen mit der Faserstoffbahn 12 und dem Prägeband 14 wird wieder ein weiches Band bzw. Filz 28 durch den zwischen einem Trockenzylinder 20 und einer Schuhpreßeinheit 22 gebildeten Preßnip 18 geführt. Im vorliegenden Fall ist das weiche Band entsprechend der Ausführung gemäß Fig. 1 auch wieder um die besaugte Einrichtung 30 geführt. Auch bei diesem weichen Band 28 kann es sich beispielsweise wieder um einen eine Kapillarwirkung aufweisenden Filz (capillary felt) handeln. Der Filz 28 kann beispielsweise wieder über eine Saugeinrichtung oder eine sogenannte UHLE-Box konditioniert werden. Bei dem Trockenzylinder 20 kann es sich insbesondere wieder um einen Yankee-Zylinder handeln. Dabei kann diesem Trockenzylinder 20 eine Trockenhaube 52 zugeordnet sein.

Beim vorliegenden Ausführungsbeispiel beträgt der Trockengehalt der Faserstoffbahn vor der Entwässerungseinrichtung 34 mit Kapillarwirkung etwa 10 bis etwa 25 %, im Bereich nach dieser Einrichtung 34 z.B. etwa 30 bis etwa 40%.

Die in der Fig. 4 dargestellte Ausführungsform unterscheidet sich von der gemäß Fig. 3 zunächst dadurch, daß die Faserstoffbahn 12 durch das Prägeband 14 von einem Innenband 54 des Formers übernommen wird. Im vorliegenden Fall kann beispielsweise dieses Innenband 54 oder das Außenband 42 des Formers wieder als Entwässerungssieb mit zonal unterschiedlicher Siebdurchlässigkeit vorgesehen sein. Die beiden umlaufenden Entwässerungsbänder 42, 54 laufen wieder unter Bildung eines Stoffeinlaufspaltes 44 zusammen, wobei sie wieder über ein Formierelement 46 wie insbesondere eine Formierwalze geführt sind. Mittels eines Stoffauflaufs 48 wird der Stoffeinlaufspalt 44 wieder mit Faserstoffsuspension beschickt. Anders als bei der Ausführungsform gemäß der Fig. 3 wird die Faserstoffsuspension im vorliegenden Fall jedoch von unten zugeführt.

Innerhalb der Schlaufe des Prägebandes 14 ist wieder ein Pickup- oder Trennelement vorgesehen, durch das die Faserstoffbahn 12 bei der Trennung vom I n-nenband 54 des Formers auf dem Prägeband gehalten wird.

Das innerhalb der Schlaufe des Prägebandes 14 vorgesehene Saugelement 16 ist vor der Entwässerungseinrichtung 34 mit Kapillarwirkung angeordnet, wobei grundsätzlich jedoch auch eine Anordnung nach dieser Einrichtung 34 möglich ist.

Im vorliegenden Fall fehlt der Filz 28.

Der Trockengehalt der Faserstoffbahn beträgt beim vorliegenden Ausführungsbeispiel im Bereich des Pickup-Elements 50 etwa 10 bis etwa 25 %, im Bereich vor der Entwässerungseinrichtung 34 etwa 15 bis etwa 30 % und im Bereich nach dieser Einrichtung 34 etwa 35 bis etwa 45 %.

Im übrigen kann diese Ausführungsform zumindest im wesentlichen den gleichen Aufbau besitzen wie die gemäß Fig. 3. Einander entsprechenden Elementen sind gleiche Bezugszeichen zugeordnet.

Fig. 5 zeigt in schematischer Teildarstellung eine Ausführungsform der Vorrichtung 10, bei der eine Verdrängungspresse 56 vorgesehen ist. Dabei wird die Faserstoffbahn 12 zum Austreiben von Wasser mittels Gasdruck mit dem Prägeband 14 wenigstens einmal durch einen Druckraum 58 geführt, der von wenigstens vier parallel angeordneten Walzen 60 - 66 begrenzt und in den ein Druckgas einleitbar ist. Dabei ist die Faserstoffbahn 12 vorzugsweise zusammen mit dem Prägeband 14 und einer Membran 68 durch den Druckraum 58 geführt.

Im vorliegenden Fall bildet die Membran 68 das Innenband des Formers, der wieder ein Formierelement 46 insbesondere eine Formierwalze umfaßt, in deren Bereich das als Membran vorgesehene Innenband 48 und das Außenband 42 unter Bildung eines Stoffeinlaufspaltes 44 zusammenlaufen, der mittels eines Stoffauflaufs 48 mit Faserstoffsuspension beschickt wird.

Im Anschluß an die Luftpresse 56 wird die Faserstoffbahn 12 zusammen mit dem Prägeband 14 wieder über eine besaugte Einrichtung 30, insbesondere eine Saugwalze, und durch den zwischen einem Trockenzylinder 20, insbesondere Yankee-Zylinder, und einer Schuhpreßeinheit 22 gebildeten Preßnip 18 geführt. Beim dargestellten Ausführungsbeispiel ist dem Trockenzylinder bzw. Yankee-Zylinder 20 wieder eine Trockenhaube 52 zugeordnet.

Im vorliegenden Fall kann das erste Druckfeld I, durch das die Faserstoffbahn 12 bei einem Trockengehalt <50% auf das Prägeband 14 gedrückt und entsprechend vorgeprägt wird, beispielsweise durch die Luftpresse 56 erzeugt werden.

Wie beispielsweise anhand der Fig. 6 und 7 zu erkennen ist, kann das jeweilige durch den Preßnip 18 geführte Prägeband 14, z.B. Prägesieb (vgl. insbesondere den linken Teil der Fig. 6) oder Prägemembran (vgl. insbesondere den linken Teil der Fig. 6), so strukturiert sein, daß sich für dieses Prägeband 14 ein im Vergleich zum Flächenanteil an zurückgesetzten Zonen bzw. Löchern 74 kleinerer Flächenanteil an erhabenen bzw. geschlossenen Zonen 68 ergibt und entsprechend in dem Preßnip 18 ein kleinerer Flächenanteil der Faserstoffbahn 12 gepreßt wird.

Dabei kann der Flächenanteil an erhabenen bzw. geschlossenen Zonen 68 insbesondere ≤40% sein und vorzugsweise einem Bereich von etwa 25 bis etwa 30% liegen.

Die erhabenen Zonen 68 und die zurückgesetzten Zonen können sich beispielsweise durch Kröpfungen, d.h. durch Kreuzungspunkte aus Schuß- und Kettfäden, eines Siebgewebes ergeben. Im Fall der im rechten Teil der Fig. 6 wiedergegebenen Preßmembran ergibt sich eine entsprechende Strukturierung durch die Löcher 74.

Fig. 6 zeigt eine schematische Teildarstellung eines entsprechenden Prägebandes 14, z.B. Prägefilz oder Prägemembran, mit einem im Vergleich zum Flächenanteil an zurückgesetzten Zonen bzw. Löchern 74 kleineren Flächenanteil an erhabenen bzw. geschlossenen Zonen 68.

Die Dicke d der im rechten Teil der Fig. 6 dargestellten Prägemembran kann z.B. etwa 1 bis etwa 3 mm betragen. Die offene Fläche kann insbesondere größer als 50 % und zweckmäßigerweise größer als 60 % sein und vorzugsweise in einem Bereich von etwa 70 % bis etwa 75 % liegen. Die Membran besteht zweckmäß i-gerweise aus einem gegen die Faserstoffchemie resistenten Material. Sie kann beispielsweise aus Polyester bestehen.

Fig. 7 zeigt einen schematischen Schnitt durch einen Preßnip 18, durch den das in der Fig. 6 dargestellte Prägeband 14 zusammen mit der Faserstoffbahn 12 und einem vorzugsweise weichen Band bzw. Filz 28 hindurchgeführt ist. Dabei ist dieses weiche Band 28 in Kontakt mit dem flexiblen Band 26 der Schuhpreßeinheit, das im Bereich des Preßnips 18 über einen Preßschuh 24 geführt ist, über den die gewünschte Anpreßkraft aufgebracht werden kann.

Die Faserstoffbahn 12 liegt am Trockenzylinder 20, vorzugsweise einem Yankee-Zylinder, an.

In der Fig. 7 sind überdies die sich infolge der erhabenen Zonen 68 ergebenden Preßzonen 70 zu erkennen.

Die Faserstoffbahn 12 ist schon vor dem Nip geprägt. Wie anhand der Fig. 7 zu erkennen ist, liegt schon vor dem Nip am Prägeband an.

### Bezugszeichenliste

- 10: Vorrichtung
- 12: Faserstoffbahn
- 14: Prägeband
- 16: Saugelement
- 18: Preßnip
- 20: Trockenzylinder, Yankee-Zylinder
- 20': Oberfläche
- 22: Gegenelement, Schuhpreßeinheit
- 24: Preßschuh
- 26: flexibles Band, flexibler Walzenmantel
- 28: weiches Band, weicher Filz
- 30: besaugte Einrichtung, Saugwalze
- 32: Saugeinrichtung, Saugwalze
- 34: Entwässerungseinrichtung mit Kapillarwirkung
- 36: Filz mit geschäumter Schicht
- 38: große Saugwalze
- 40: Vakuum, Siphonabzug
- 42: Entwässerungsband
- 44: Stoffeinlaufspalt
- 46: Formierelement, Formierwalze
- 48: Stoffauflauf
- 50: Pickup- oder Trennelement
- 52: Trockenhaube
- 54: inneres Entwässerungssieb
- 56: Luftpresse
- 58: Druckraum
- 60: Walze
- 62: Walze
- 64: Walze
- 66: Walze
- 68: erhabene Zonen
- 70: Preßzonen
- 72: Umlenkwalze
- 74: Löcher
- d: Dicke
- L: Bahnlaufrichtung
- I: erstes Druckfeld
- II: weiteres Druckfeld

## Patentansprüche

1. Verfahren zur Herstellung einer mit einer dreidimensionalen Oberflächenstruktur versehenen Faserstoffbahn (12), insbesondere Tissue- oder Hygienebahn, bei dem die Faserstoffbahn (12) bei einem Trockengehalt < 35 % mittels eines ersten Druckfeldes (I) auf ein Prägeband (14) gedrückt und dadurch vorgeprägt und anschließend zur weiteren Entwässerung und Trocknung mittels eines weiteren Druckfeldes (II) ein weiteres Mal auf ein Prägeband (14) gedrückt wird, um die dreidimensionale Oberflächenstruktur und Festigkeit zu fixieren,
**dadurch gekennzeichnet,**
**daß** zur Entwässerung der Bahn wenigstens eine feinporige Bespannung (36) mit Kapillar-Effekt verwendet wird, die eine Bespannung (36) mit geschäumter Schicht ist, wobei die Bespannung (36) mit geschäumter Schicht zusammen mit einem Prägeband (14) und dazwischen liegender Faserstoffbahn (12) um wenigstens eine Saugwalze (38) geführt wird und die Bespannung (36) mit der Saugwalze (38) in Kontakt ist.

2. Verfahren nach Anspruch 1,
**dadurch gekennzeichnet,**
**daß** als Prägeband ein Prägesieb (14) verwendet wird.

3. Verfahren nach Anspruch 1,
**dadurch gekennzeichnet,**
**daß** als Prägeband eine Prägemembran verwendet wird.

4. Verfahren nach einem der vorhergehenden Ansprüche,
**dadurch gekennzeichnet,**
**daß** die Faserstoffbahn (12) nach dem Formierbereich vorgeprägt wird.

5. Verfahren nach einem der vorhergehenden Ansprüche,
**dadurch gekennzeichnet,**
**daß** die Faserstoffbahn (12) auf dem zum Prägen verwendeten Prägeband (14) gebildet wird.

6. Verfahren nach einem der vorhergehenden Ansprüche,
**dadurch gekennzeichnet,**
**daß** die Faserstoffbahn (12) auf das zum Vorprägen verwendete Prägeband (14) übertragen wird.

7. Verfahren nach einem der vorhergehenden Ansprüche,
**dadurch gekennzeichnet,**
**daß** zum Vorprägen und zum Fixieren der Oberflächenstruktur dasselbe Prägeband (14) verwendet wird.

8. Verfahren nach einem der vorhergehenden Ansprüche,
**dadurch gekennzeichnet,**
**daß** zumindest das erste Druckfeld (I) mittels eines auf der von der Faserstoffbahn (12) abgewandten Seite des Prägebandes (14) angeordneten Saugelements (16, 16') erzeugt wird, um die Faserstoffbahn (12) in die Oberflächenstruktur des Prägebandes (14) zu saugen.

9. Verfahren nach Anspruch 8,
**dadurch gekennzeichnet,**
**daß** als Saugelement ein Naßsauger verwendet wird.

10. Verfahren nach einem der vorhergehenden Ansprüche,
**dadurch gekennzeichnet,**
**daß** die Faserstoffbahn (12) in dem weiteren Druckfeld (II) sanft, d.h. über eine in Bahnlaufrichtung (L) verlängerte Strecke hinweg, gepreßt wird.

11. Verfahren nach einem der vorhergehenden Ansprüche,
**dadurch gekennzeichnet,**
**daß** das weitere Druckfeld (II) mittels eines Preßnips (18) erzeugt wird. ,

12. Verfahren nach Anspruch 11,
**dadurch gekennzeichnet,**
**daß** der das weitere Druckfeld (II) bildende Preßnip (18) zwischen einem Trockenzylinder (20) und einem Gegenelement (22) erzeugt wird, wobei die durch den Preßnip (18) geführte Faserstoffbahn (12) in Kontakt mit der Oberfläche des Trockenzylinders (20) ist und mit ihrer anderen Seite am Prägeband (14) anliegt.

13. Verfahren nach Anspruch 12,
**dadurch gekennzeichnet,**
**daß** als Trockenzylinder ein Yankee-Zylinder (20) verwendet wird.

14. Verfahren nach Anspruch 12 oder 13,
**dadurch gekennzeichnet,**
**daß** als mit dem Trockenzylinder (20) zusammenwirkendes Gegenelement eine Schuhpreßeinheit (22) verwendet wird, die ein im Bereich des Preßnips (18) über einen Preßschuh (24) geführtes flexibles Band (26) umfaßt.

15. Verfahren nach Anspruch 14,
**dadurch gekennzeichnet,**
**daß** als Schuhpreßeinheit eine mit einem flexiblen Walzenmantel versehene Schuhpreßwalze verwendet wird.

16. Verfahren nach einem der vorhergehenden Ansprüche,
**dadurch gekennzeichnet,**
**daß** ein innerhalb der Schlaufe des Prägebandes (14) vorgesehenes, vorzugsweise weiches Band (28), insbesondere Filz (28), durch den das weitere Druckfeld (II) erzeugenden Preßnip (18) geführt wird.

17. Verfahren nach einem der vorhergehenden Ansprüche,
**dadurch gekennzeichnet,**
**daß** die vorgeprägte Faserstoffbahn (12) auf dem Trockenzylinder (20) getrocknet, daß die Faserstoffbahn (12) gekreppt und/oder daß die Faserstoffbahn (12) anschließend aufgewickelt wird.

18. Verfahren nach einem der vorhergehenden Ansprüche,
**dadurch gekennzeichnet,**
**daß** der Trockengehalt, bei dem die Faserstoffbahn (12) vorgeprägt wird, und/oder der Trockengehalt, bei dem die dreidimensionale Oberflächenstruktur fixiert wird, jeweils < 35 %, insbesondere < 30 % und vorzugsweise < 25 % gewählt wird.

19. Verfahren nach einem der vorhergehenden Ansprüche,
**dadurch gekennzeichnet,**
**daß** zwischen dem das erste Druckfeld (I) erzeugenden Saugelement (16, 16') und dem das weitere Druckfeld (II) erzeugenden Preßnip (18) eine besaugte Einrichtung (30) verwendet wird und daß die Faserstoffbahn (12) zusammen mit einem Prägeband (14) sowohl über die besaugte Einrichtung (30) als auch durch den Preßnip (18) geführt wird.

20. Verfahren nach Anspruch 19,
**dadurch gekennzeichnet,**
**daß** die besaugte Einrichtung (30) eine gekrümmte Fläche besitzt und die Faserstoffbahn (12) und das Prägeband (14) über diese gekrümmte Fläche geführt werden.

21. Verfahren nach Anspruch 20,
**dadurch gekennzeichnet,**
**daß** als besaugte Einrichtung (30) eine Saugwalze (30) verwendet wird.

22. Verfahren nach einem der Ansprüche 16, bis 21,
**dadurch gekennzeichnet,**
**daß** der Filz (28) zwischen dem Prägeband (14) und dem flexiblen Band (26) der Schuhpreßeinheit (22) durch den Preßnip (18) geführt wird.

23. Verfahren nach einem der Ansprüche 16 bis 22,
**dadurch gekennzeichnet,**
**daß** der Filz (28) auch über die besaugte Einrichtung (30) geführt wird.

24. Verfahren nach einem der vorhergehenden Ansprüche,
**dadurch gekennzeichnet,**
**daß** der besaugten Einrichtung (30) eine unter Überdruck stehende Haube zugeordnet wird, um die Unterdruckwirkung der besaugten Einrichtung (30) zu unterstützen.

25. Verfahren nach einem der vorhergehenden Ansprüche,
**dadurch gekennzeichnet,**
**daß** der Filz (28) mittels einer Saugeinrichtung (32), insbesondere mittels eines Saugkastens, konditioniert wird, bevor er mit dem die Faserstoffbahn (12) tragenden Prägeband (14) zusammengeführt wird.

26. Verfahren nach einem der Ansprüche 16 bis 25,
**dadurch gekennzeichnet,**
**daß** der Filz(28) erst nach der besaugten Einrichtung (30) mit dem die Faserstoffbahn (12) tragenden Prägeband (14) zusammengeführt wird.

27. Verfahren nach einem der Ansprüche 14 bis 26, **dadurch gekennzeichnet,**
**daß** die in Bahnlaufrichtung (L) betrachtete Länge des Preßnips (18) der den Trockenzylinder(20) und die Schuhpreßeinheit (22) umfassenden Schuhpresse größer als ein Wert von etwa 80 mm gewählt und die Schuhpresse so ausgelegt wird, daß sich über die Preßniplänge ein Druckprofil mit einem maximalen Preßdruck ergibt, der kleiner oder gleich einem Wert von etwa 2,5 MPa ist.

28. Verfahren nach einem der vorhergehenden Ansprüche,
**dadurch gekennzeichnet,**
**daß** im Formierbereich wenigstens ein Entwässerungssieb (42, 54) mit zonal unterschiedlicher Siebdurchlässigkeit verwendet wird.

29. Verfahren nach Anspruch 28,
**dadurch gekennzeichnet,**
**daß** ein Former mit zwei umlaufenden Entwässerungsbändern (14, 42, 54) verwendet wird, die unter Bildung eines Stoffeinlaufspaltes (44) zusammenlaufen und über ein Formierelement wie insbesondere eine Formierwalze (46) geführt sind, und daß als nicht mit dem Formierelement (46) in Kontakt tretendes Außenband (42) und/oder als Innenband (14) ein Entwässerungssieb mit zonal unterschiedlicher Siebdurchlässigkeit verwendet wird.

30. Verfahren nach Anspruch 29,
**dadurch gekennzeichnet,**
**daß** als Innenband ein Prägeband (14) und vorzugsweise als Außenband (42) ein Entwässerungssieb mit zonal unterschiedlicher Siebdurchlässigkeit verwendet wird.

31. Verfahren nach Anspruch 30,
**dadurch gekennzeichnet,**
**daß** die Faserstoffbahn (12) durch ein Prägeband (14) vorzugsweise von dem Innenband (54) übernommen wird.

32. Verfahren nach einem der vorhergehenden Ansprüche,
**dadurch gekennzeichnet,**
**daß** durch den Preßnip (18) ein Prägeband (14), z.B. Prägesieb oder Prägemembran, geführt wird, das so strukturiert ist, daß sich für dieses Prägeband (14) ein im Vergleich zum Flächenanteil an zurückgesetzten Zonen bzw. Löchern kleinerer Flächenanteil an erhabenen bzw. geschlossenen Zonen ergibt und entsprechend in dem Preßnip (18) ein kleinerer Flächenanteil der Faserstoffbahn (12) gepreßt wird.

33. Verfahren nach Anspruch 32,
**dadurch gekennzeichnet,**
**daß** ein Prägeband (14) verwendet wird, bei dem der Flächenanteil an erhabenen bzw. geschlossenen Zonen ≤40% ist und vorzugsweise in einem Bereich von etwa 25 % bis etwa 30% liegt.

34. Verfahren nach Anspruch 32 oder 33,
**dadurch gekennzeichnet,**
**daß** ein Prägeband (14) verwendet wird, bei dem sich die erhabenen Zonen und die zurückgesetzten Zonen durch Kröpfungen, d.h. durch Kreuzungspunkte aus Schuß- und Kettfäden, eines Siebgewebes ergeben.

35. Verfahren nach einem der vorhergehenden Ansprüche,
**dadurch gekennzeichnet,**
**daß** die feinporige Bespannung mit geschäumter Schicht (36) ein Filz mit geschäumter Schicht ist.

36. Verfahren nach Anspruch 35,
**dadurch gekennzeichnet,**
**daß** die Schaumstoffbeschichtung so gewählt ist, daß sich Poren in einem Bereich von etwa 3 bis etwa 6 µm ergeben.

37. Verfahren nach einem der vorhergehenden Ansprüche,
**dadurch gekennzeichnet,**
**daß** die Bespannung mit geschäumter Schicht (36) eine Saugwalze (38) mit einem Durchmesser von etwa 2 bis etwa 3 m oder mehrere Saugwalzen mit kleinerem Durchmesser, vorzugsweise zwei Saugwalzen mit einem Durchmesser von beispielsweise jeweils etwa 2 m, umschlingt.

38. Verfahren nach einem der vorhergehenden Ansprüche,
**dadurch gekennzeichnet,**
**daß** die Saugwalze (38) auf deren Unterseite mit Vakuum beaufschlagt wird.

39. Verfahren nach einem der vorhergehenden Ansprüche,
**dadurch gekennzeichnet,**
**daß** eine Saugwalze mit zugeordnetem Siphonabzug verwendet oder das Wasser durch Zentrifugalkraft in eine Rinne abgeschleudert wird.

## Claims

1. Method for producing a fibrous web (12) provided with a three-dimensional surface structure, in particular a tissue or hygiene web, in which the fibrous web (12) at a dryness of < 35% is pressed onto an embossing belt (14) by means of a first pressure area (I) and is pre-embossed as a result and subsequently, for the purpose of further dewatering and drying, is pressed onto an embossing belt (14) a further time by means of a further pressure area (II) in order to fix the three-dimensional surface structure and strength, **characterized in that** in order to dewater the web, at least one fine-pored fabric (36) having a capillary effect is used, which is a fabric (36) with a foamed layer, the fabric (36) with foamed layer, together with an embossing belt (14) and a fibrous web (12) lying between them, being guided around at least one suction roll (38) and the fabric (36) being in contact with the suction roll (38).

2. Method according to Claim 1, **characterized in that** the embossing belt used is an embossing fabric (14).

3. Method according to Claim 1, **characterized in that** the embossing belt used is an embossing membrane.

4. Method according to one of the preceding claims, **characterized in that** the fibrous web (12) is pre-embossed after the forming region.

5. Method according to one of the preceding claims, **characterized in that** the fibrous web (12) is formed on the embossing belt (14) used for the embossing.

6. Method according to one of the preceding claims, **characterized in that** the fibrous web (12) is transferred to the embossing belt (14) used for the pre-embossing.

7. Method according to one of the preceding claims, **characterized in that** the same embossing belt (14) is used for pre-embossing and for fixing the surface structure.

8. Method according to one of the preceding claims, **characterized in that** at least the first pressure area (I) is produced by means of a suction element (16, 16') arranged on the side of the embossing belt (14) facing away from the fibrous web (12), in order to suck the fibrous web (12) into the surface structure of the embossing belt (14).

9. Method according to Claim 8, **characterized in that** the suction element used is a wet suction means.

10. Method according to one of the preceding claims, **characterized in that** the fibrous web (12) is pressed gently in the further pressure area (II), that is to say over a section which is extended in the web running direction (L).

11. Method according to one of the preceding claims, **characterized in that** the further pressure area (II) is produced by means of a press nip (18).

12. Method according to Claim 11, **characterized in that** the press nip (18) forming the further pressure area (II) is produced between a drying cylinder (20) and an opposing element (22), the fibrous web (12) guided through the press nip (18) being in contact with the surface of the drying cylinder (20) and resting with its other side on the embossing belt (14).

13. Method according to Claim 12, **characterized in that** the drying cylinder used is a Yankee cylinder (20).

14. Method according to Claim 12 or 13, **characterized in that** the opposing element interacting with the drying cylinder (20) is a shoe press unit (22) which comprises a flexible belt (26) guided over a press shoe (24) in the region of the press nip (18).

15. Method according to Claim 14, **characterized in that** the shoe press unit used is a shoe press roll provided with a flexible roll cover.

16. Method according to one of the preceding claims, **characterized in that** a belt (28), preferably a soft belt, provided within the loop of the embossing belt (14), in particular a felt (28), is guided through the press nip (18) producing the further pressure area (II).

17. Method according to one of the preceding claims, **characterized in that** the pre-embossed fibrous web (12) is dried on the drying cylinder (20), **in that** the fibrous web (12) is creped and/or **in that** the fibrous web (12) is subsequently wound up.

18. Method according to one of the preceding claims, **characterized in that** the dryness at which the fibrous web (12) is pre-embossed and/or the dryness at which the three-dimensional surface structure is fixed are in each case chosen to be < 35%, in particular < 30% and preferably < 25%.

19. Method according to one of the preceding claims, **characterized in that**, between the suction element (16, 16') producing the first pressure area (I) and the press nip (18) producing the further pressure area (II), an evacuated device (30) is used, and **in that** the fibrous web (12), together with an embossing belt (14), is guided both over the evacuated device (30) and through the press nip (18).

20. Method according to Claim 19, **characterized in that** the evacuated device (30) has a curved surface, and the fibrous web (12) and the embossing belt (14) are guided over this curved surface.

21. Method according to Claim 20, **characterized in that** the evacuated device (30) used is a suction roll (30).

22. Method according to one of Claims 16 to 21, **characterized in that** the felt (28) is guided through the press nip (18) between the embossing belt (14) and the flexible belt (26) of the shoe press unit (22).

23. Method according to one of Claims 16 to 22, **characterized in that** the felt (28) is also guided over the evacuated device (30).

24. Method according to one of the preceding claims, **characterized in that** the evacuated device (30) is assigned a hood under a positive pressure in order to assist the negative pressure action of the evacuated device (30).

25. Method according to one of the preceding claims, **characterized in that** the felt (28) is conditioned by means of a suction device (32), in particular by means of a suction box, before it is led together with the embossing belt (14) carrying the fibrous web (12).

26. Method according to one of Claims 16 to 25, **characterized in that** the felt (28) is led together with the embossing belt (14) carrying the fibrous web (12) only after the evacuated device (30).

27. Method according to one of Claims 14 to 26, **characterized in that** the length, viewed in the web running direction (L), of the press nip (18) of the shoe press comprising the drying cylinder (20) and the shoe press unit (22) is chosen to be greater than a value of about 80 mm, and the shoe press is designed in such a way that the result over the press nip length is a pressure profile with a maximum pressing pressure which is less than or equal to a value of about 2.5 mPa.

28. Method according to one of the preceding claims, **characterized in that**, in the forming region, at least one dewatering fabric (42, 54) with a zonally different fabric permeability is used.

29. Method according to Claim 28, **characterized in that** a former having two circulating dewatering belts (14, 42, 54) is used, which run together, forming a stock inlet gap (44), and are guided over a forming element, such as in particular a forming roll (46), and **in that** a dewatering fabric with a zonally different fabric permeability is used as the outer belt (42) not coming into contact with the forming element (46) and/or as the inner belt (14).

30. Method according to Claim 29, **characterized in that** the inner belt used is an embossing belt (14) and, preferably, the outer belt (42) used is a dewatering fabric with a zonally different fabric permeability.

31. Method according to Claim 30, **characterized in that** the fibrous web (12) is preferably picked up from the inner belt (54) by an embossing belt (14).

32. Method according to one of the preceding claims, **characterized in that** an embossing belt (14), for example an embossing fabric or embossing membrane, is guided through the press nip (18), which embossing belt (14) is structured in such a way that the result for this embossing belt (14) is a smaller proportion of the area of elevated or closed zones as compared with the proportion of the area of recessed zones or holes and, accordingly, a smaller proportion of the area of the fibrous web (12) is pressed in the press nip (18).

33. Method according to Claim 32, **characterized in that** an embossing belt (14) is used in which the proportion of the area of elevated or closed zones is ≤40% and preferably lies in a range from about 25% to about 30%.

34. Method according to Claim 32 or 33, **characterized in that** an embossing belt (14) is used in which the elevated zones and the recessed zones result from shoulders, i.e. from crossing points of weft and warp fibres of a fabric weave.

35. Method according to one of the preceding claims, **characterized in that** the fine-pored fabric with foamed layer (36) is a felt with a foamed layer.

36. Method according to Claim 35, **characterized in that** the foam coating is chosen such that the result is pores in a range from about 3 to about 6 µm.

37. Method according to one of the preceding claims, **characterized in that** the fabric with foamed layer (36) wraps around a suction roll (38) with a diameter from about 2 to about 3 m or a plurality of suction rolls with a smaller diameter, preferably two suction rolls with a diameter of, for example, about 2 m in each case.

38. Method according to one of the preceding claims, **characterized in that** the suction roll (38) has vacuum applied to its underside.

39. Method according to one of the preceding claims, **characterized in that** a suction roll with associated siphon extraction is used or the water is thrown off into a trough by centrifugal force.

## Revendications

1. Procédé pour produire une bande de matière fibreuse (12) pourvue d'une structure superficielle tridimensionnelle, en particulier d'une bande de papier essuie-tout ou hygiénique, dans lequel on presse la bande de matière fibreuse (12) sur une bande de gaufrage (14) au moyen d'un premier champ de pression (I) pour un degré de siccité < 35 % et on forme ainsi un gaufrage préliminaire, et on la presse ensuite une nouvelle fois sur une bande de gaufrage (14) au moyen d'un autre champ de pression (II) pour un essorage et un séchage supplémentaires, afin de fixer la structure superficielle tridimensionnelle et la résistance, **caractérisé en ce que** l'on utilise pour l'essorage de la bande au moins un entoilage finement poreux (36) à effet capillaire, qui est un entoilage (36) avec une couche de mousse, dans lequel on guide l'entoilage (36) avec une couche de mousse en même temps qu'une bande de gaufrage (14) et la bande de matière fibreuse (12) placée entre celles-ci autour d'au moins un rouleau aspirant (38) et l'entoilage (36) est en contact avec le rouleau aspirant (38).

2. Procédé selon la revendication 1, **caractérisé en ce que** l'on utilise comme bande de gaufrage une toile de gaufrage (14).

3. Procédé selon la revendication 1, **caractérisé en ce que** l'on utilise comme bande de gaufrage une membrane de gaufrage.

4. Procédé selon l'une quelconque des revendications précédentes, **caractérisé en ce que** la bande de matière fibreuse (12) est pourvue du gaufrage préliminaire après la zone de formage.

5. Procédé selon l'une quelconque des revendications précédentes, **caractérisé en ce que** la bande de matière fibreuse (12) est formée sur la bande de gaufrage (14) utilisée pour le gaufrage.

6. Procédé selon l'une quelconque des revendications précédentes, **caractérisé en ce que** la bande de matière fibreuse (12) est transférée sur la bande de gaufrage (14) utilisée pour le gaufrage préliminaire.

7. Procédé selon l'une quelconque des revendications précédentes, **caractérisé en ce que** l'on utilise la même bande de gaufrage (14) pour le gaufrage préliminaire et pour la fixation de la structure superficielle.

8. Procédé selon l'une quelconque des revendications précédentes, **caractérisé en ce que** l'on produit au moins le premier champ de pression (I) au moyen d'un élément aspirant (16, 16') disposé sur la face de la bande de gaufrage (14) située à l'opposé de la bande de matière fibreuse (12), afin d'aspirer la bande de matière fibreuse (12) dans la structure superficielle de la bande de gaufrage (14).

9. Procédé selon la revendication 8, **caractérisé en ce que** l'on utilise un suceur humide comme élément aspirant.

10. Procédé selon l'une quelconque des revendications précédentes, **caractérisé en ce que** l'on presse la bande de matière fibreuse (12) dans l'autre champ de pression (II) de façon douce, c'est-à-dire sur une section allongée dans la direction de défilement de la bande (L).

11. Procédé selon l'une quelconque des revendications précédentes, **caractérisé en ce que** l'on produit l'autre champ de pression (II) au moyen d'une fente de pressage (18).

12. Procédé selon la revendication 11, **caractérisé en ce que** l'on produit la fente de pressage (18) formant l'autre champ de pression (II) entre un cylindre de séchage (20) et un élément d'appui (22), dans lequel la bande de matière fibreuse (12) guidée à travers la fente de pressage (18) est en contact avec la surface du cylindre de séchage (20) et est appliquée par son autre face sur la bande de gaufrage (14).

13. Procédé selon la revendication 12, **caractérisé en ce que** l'on utilise comme cylindre de séchage un cylindre frictionneur (20).

14. Procédé selon la revendication 12 ou 13, **caractérisé en ce que** l'on utilise comme élément d'appui coopérant avec le cylindre de séchage (20) une unité de presse à sabot (22), qui comprend une bande flexible (26) guidée sur un sabot de presse (24) dans la région de la fente de pressage (18).

15. Procédé selon la revendication 14, **caractérisé en ce que** l'on utilise comme unité de presse à sabot un rouleau de presse à sabot pourvu d'une enveloppe latérale flexible.

16. Procédé selon l'une quelconque des revendications précédentes, **caractérisé en ce que** l'on guide à travers la fente de pressage (18) formant l'autre champ de pression (II) une bande (28) de préférence souple, notamment un feutre (28), prévue à l'intérieur de la boucle de la bande de gaufrage (14).

17. Procédé selon l'une quelconque des revendications précédentes, **caractérisé en ce que** l'on sèche la bande de matière fibreuse prégaufrée (12) sur le cylindre de séchage (20), en ce l'on crêpe la bande de matière fibreuse (12) et/ou **en ce que** l'on enroule ensuite la bande de matière fibreuse (12).

18. Procédé selon l'une quelconque des revendications précédentes, **caractérisé en ce que** l'on choisit le degré de siccité, auquel la bande de matière fibreuse (12) est prégaufrée, et/ou le degré de siccité auquel la structure superficielle tridimensionnelle est fixée, chaque fois < 35 %, en particulier < 30 % et de préférence < 25 %.

19. Procédé selon l'une quelconque des revendications précédentes, **caractérisé en ce que** l'on utilise un système aspirant entre l'élément aspirant (16, 16') formant le premier champ de pression (I) et la fente de pressage (18) formant le deuxième champ de pression (II), et **en ce que** l'on guide la bande de matière fibreuse (12) en même temps qu'une bande de gaufrage (14) aussi bien sur le système aspirant (30) qu'à travers la fente de pressage (18).

20. Procédé selon la revendication 19, **caractérisé en ce que** le système aspirant (30) possède une face courbe et on guide la bande de matière fibreuse (12) et la bande de gaufrage (14) sur cette face courbe.

21. Procédé selon la revendication 20, **caractérisé en ce que** l'on utilise comme système aspirant (30) un rouleau aspirant (30).

22. Procédé selon l'une quelconque des revendications 16 à 21, **caractérisé en ce que** l'on guide à travers la fente de pressage (18) le feutre (28) placé entre la bande de gaufrage (14) et la bande flexible (26) de l'unité de presse à sabot (22).

23. Procédé selon l'une quelconque des revendications 16 à 22, **caractérisé en ce que** l'on guide également le feutre (28) sur le système aspirant (30).

24. Procédé selon l'une quelconque des revendications précédentes, **caractérisé en ce qu'**une hotte placée en surpression est associée au système aspirant (30), afin de renforcer l'effet de dépression du système aspirant (30).

25. Procédé selon l'une quelconque des revendications précédentes, **caractérisé en ce que** l'on conditionne le feutre (28) au moyen d'un système aspirant (32), en particulier au moyen d'un caisson aspirant, avant de le réunir à la bande de gaufrage (14) portant la bande de matière fibreuse (12).

26. Procédé selon l'une quelconque des revendications 16 à 25, **caractérisé en ce que** l'on ne réunit le feutre (28) avec la bande de gaufrage (14) portant la bande de matière fibreuse (12) qu'après le système aspirant (30).

27. Procédé selon l'une quelconque des revendications 14 à 26, **caractérisé en ce que** l'on choisit une longueur de la fente de pressage (18), considérée dans la direction de défilement de la bande (L), de la presse à sabot comprenant le cylindre de séchage (20) et l'unité de presse à sabot (22), plus grande qu'une valeur d'environ 80 mm et on conçoit la presse à sabot de telle manière qu'il s'établisse sur la longueur de la fente de pressage un profil de pression avec une pression maximale qui est inférieure ou égale à une valeur d'environ 2,5 MPa.

28. Procédé selon l'une quelconque des revendications précédentes, **caractérisé en ce que** l'on utilise dans la section de formage au moins une toile d'essorage (42, 54) présentant une perméabilité différente par zones.

29. Procédé selon la revendication 28, **caractérisé en ce que** l'on utilise un dispositif de formage avec deux bandes d'essorage continues (14, 42, 54), qui se rejoignent en formant une fente d'entrée de matières (44) et qui sont guidées sur un élément de formage comme notamment un rouleau de formage (46), et **en ce que** l'on utilise, comme bande extérieure (42) et/ou comme bande intérieure (14) ne venant pas en contact avec l'élément de formage (46), une toile d'essorage présentant une perméabilité différente par zones.

30. Procédé selon la revendication 29, **caractérisé en ce que** l'on utilise comme bande intérieure une bande de gaufrage (14) et de préférence comme bande extérieure (42) une toile d'essorage présentant une perméabilité différente par zones.

31. Procédé selon la revendication 30, **caractérisé en ce que** la bande de matière fibreuse (12) est reprise de préférence de la bande intérieure (54) par une bande de gaufrage (14).

32. Procédé selon l'une quelconque des revendications précédentes, **caractérisé en ce que** l'on guide à travers la fente de pressage (18) une bande de gaufrage (14), par exemple une toile de gaufrage ou une membrane de gaufrage, qui est structurée de telle manière qu'il en résulte, pour cette bande de gaufrage (14), une portion superficielle de zones en saillie ou fermées plus petite que la portion superficielle de zones en creux ou de trous et que, par conséquent, une plus petite portion superficielle de la bande de matière fibreuse (12) soit pressée dans la fente de pressage (18).

33. Procédé selon la revendication 32, **caractérisé en ce que** l'on utilise une bande de gaufrage (14), dans laquelle la portion superficielle de zones en saillie ou fermées est ≤ 40 % et se situe de préférence dans une plage d'environ 25 % à environ 30 %.

34. Procédé selon la revendication 32 ou 33, **caractérisé en ce que** l'on utilise une bande de gaufrage (14), dans laquelle les zones en saillie et les zones en creux sont produites par des coudes, c'est-à-dire par des points de croisement entre des fils de trame et des fils de chaîne, d'une toile tissée.

35. Procédé selon l'une quelconque des revendications précédentes, **caractérisé en ce que** l'entoilage finement poreux avec une couche de mousse (36) est un feutre avec une couche de mousse.

36. Procédé selon la revendication 35, **caractérisé en ce que** l'on choisit le revêtement de mousse de telle manière qu'il se forme des pores de l'ordre d'environ 3 à environ 6 µm.

37. Procédé selon l'une quelconque des revendications précédentes, **caractérisé en ce que** l'entoilage avec une couche de mousse (36) entoure un rouleau aspirant (38) ayant un diamètre d'environ 2 à environ 3 m ou plusieurs rouleaux aspirants de plus petit diamètre, de préférence deux rouleaux aspirants ayant par exemple chacun un diamètre d'environ 2 m.

38. Procédé selon l'une quelconque des revendications précédentes, **caractérisé en ce que** le rouleau aspirant (38) est exposé au vide sur son côté inférieur.

39. Procédé selon l'une quelconque des revendications précédentes, **caractérisé en ce que** l'on utilise un rouleau aspirant avec un soutirage associé par siphon ou l'eau est expulsée dans une goulotte par la force centrifuge.
